# EUROPÄISCHE PATENTSCHRIFT

(11) **EP 2 551 058 B1**
(45) Veröffentlichungstag und Bekanntmachung des Hinweises auf die Patenterteilung: **29.03.2017**
(21) Anmeldenummer: 12172858.8
(22) Anmeldetag: 21.06.2012
(51) Int. Cl.: B25D 11/06, B25F 5/00, H02K 33/00

(54) **Handwerkzeugmaschine mit Lagereinrichtung**
Hand tool with bearing device
Machine-outil manuelle avec dispositif de palier

(30) Priorität: 26.07.2011 DE 102011079819
(43) Veröffentlichungstag der Anmeldung: 30.01.2013
(73) Patentinhaber: HILTI Aktiengesellschaft, 9494 Schaan (LI)
(72) Erfinder: Sander, Bernhard, 81379 München (DE); Hakenholt, Christoph, 6800 Feldkirch (AT)
(74) Vertreter: Hilti Aktiengesellschaft Corporate Intellectual Property

(56) Entgegenhaltungen:
- EP-A1- 0 792 005
- EP-A1- 2 210 711
- DE-A1- 4 341 753
- DE-A1- 10 332 521
- DE-A1-102010 043 444
- DE-B3-102005 030 340
- FR-A1- 2 240 797

## Beschreibung

### Technisches Gebiet

Die vorliegende Erfindung betrifft eine Handwerkzeugmaschine gemäß dem Oberbegriff des Anspruchs 1 und wie aus DE 103 32 521 A1 oder DE 10 2010 0434441 A1 bekannt.

### Stand der Technik

Aus der Offenlegungsschrift DE 10 2007 000 488 A1 ist eine Handwerkzeugmaschine mit einem Linearmotor bekannt. Der Linearmotor der vorbekannten Handwerkzeugmaschine hat einen Stator und einen Läufer. Der Läufer des Linearmotors der vorbekannten Handwerkzeugmaschine ist gabelförmig und hat zwei Stäbe, die in zwei Luftspalten des Stators flächig gelagert sind. Der Stator bei der vorbekannten Handwerkzeugmaschine ist schenkelförmig mit drei Schenkeln, wobei die zwei Luftspalte zwischen jeweils zwei der drei Schenkel liegen. Die beiden Luftspalte bilden eine Lagerstelle zum Lagern des Läufers in Gestalt eines flächigen Gleitlagers in einer Rahmenhalterung aus.

Aus dem Stand der Technik ist ferner bekannt, einen spatförmigen Läufer eines Linearmotors einer Handwerkzeugmaschine mittels einer Lagereinrichtung in Gestalt einer Rahmenhalterung längsbeweglich zu lagern, wobei zwei Außenseiten des Läufers in zwei einander gegenüberliegende Zargen der Rahmenhalterung eingefasst sind. Schematisch ist eine solche Lagereinrichtung mit einem Läufer in Fig. 1 gezeigt, deren Lagerprinzip einer Rahmenhalterung auch für die in DE 10 2007 000 488 A1 gezeigte Handwerkzeugmaschine gilt.

Problematisch bei den vorbekannten Handwerkzeugmaschinen ist, dass es bei einer beispielsweise durch Wärme oder anderen Ursache hervorgerufenen Ausdehnung des Läufers oder Lagerstellen-Bauteils des Linearmotors während des Betriebes zu einem Verklemmen zwischen Läufer und Lagereinrichtung kommen kann.

Wünschenswert ist es grundsätzlich, einen sicheren Betrieb einer Handwerkzeugmaschine auch in einem breiten Temperaturbereich zu gewährleisten, insbesondere ein Verklemmen zwischen Läufer und Lagereinrichtung zu vermeiden.

### Darstellung der Erfindung

An dieser Stelle setzt die Erfindung an, deren Aufgabe es ist, eine Handwerkzeugmaschine mit einem Linearmotor anzugeben, die gegenüber einer Ausdehnung eines Bauteils des Linearmotors weniger anfällig ist als eine aus dem Stand der Technik vorbekannte Handwerkzeugmaschine.

Diese Aufgabe wird durch die Erfindung mittels einer Handwerkzeugmaschine gemäß dem Anspruch 1 gelöst.

Eine Handwerkzeugmaschine mit einer Lagereinrichtung weist erfindungsgemäss eine Lagerstelle mit wenigstens einer Führungsleiste auf, die in eine im Läufer eines Linearmotors der Handwerkzeugmaschine vorgesehene Aussparung eingreift. Durch das Konzept der Erfindung wird unter Vermeidung einer Rahmenhalterung erreicht, dass eine absolute Wärmeausdehnung einer für die Lagerstelle relevanten charakteristischen Länge aufgrund der um ein Vielfaches reduzierten charakteristischen Länge ebenfalls um ein Vielfaches reduziert ist.

Konkret geht die Erfindung von der Überlegung aus, dass es bei einer Lagerung eines Läufers aufgrund von Wärmeausdehnung zu einem Verklemmen zwischen Läufer und Lagereinrichtung kommen kann. Um ein Verklemmen zu vermeiden, wird zwischen Läufer und Lagereinrichtung ein Spiel vorgesehen. Dieses Spiel sollte in Abhängigkeit einer maximalen Temperaturdifferenz, einem materialspezifischen Wärmeausdehnungskoeffizienten und einer jeweiligen charakteristischen Länge dimensioniert sein. Die Erfindung hat erkannt, dass sich bei der Lagereinrichtung einer vorbekannten Handwerkzeugmaschine sich diese charakteristische Länge über die gesamte Breite bzw. Höhe des Läufers erstreckt. In Abkehr von der Lagereinrichtung gemäß dem Stand der Technik, bei dem die gesamte Breite und/oder die gesamte Höhe des Läufers die für die Wärmeausdehnung maßgebliche charakteristische Länge ausmachen, ist bei der vorliegenden Handwerkzeugmaschine die Lagerstelle der Lagereinrichtung durch wenigstens eine Führungsleiste gebildet, die in eine im Läufer vorgesehene Aussparung eingreift.

Die Erfindung hat erkannt, dass sich durch ein Lagern des Läufers mittels der Führungsleiste an der Lagerstelle der Lagereinrichtung, die in die Aussparung des Läufers eingreift, die maßgebliche charakteristische Länge um einen Faktor von beispielsweise 10 bis 50 reduzieren lässt. Damit kann der Einfluss der Wärmeausdehnung um einen ähnlichen Faktor reduziert werden. Die maßgebliche charakteristische Länge ist gemäss dem Konzept der Erfindung nicht die Breite oder Höhe des Läufers, sondern vielmehr die Breite der Führungsleiste, die grundsätzlich sehr viel schmaler ist als die Breite/Höhe des Läufers ist.

Aufgrund dieser stark reduzierten charakteristischen Länge kann das erforderliche Spiel vorteilhaft entsprechend klein ausfallen. Die Handwerkzeugmaschine kann in einem großen Temperaturbereich eingesetzt werden, ohne dass dabei die Sicherheit der Werkzeugmaschine beeinträchtigt wäre oder selbige aufgrund von starker Reibung abgenutzt würde. Somit ist bei der Handwerkzeugmaschine gemäß dem Konzept der Erfindung eine stabile und vergleichsweise reibkraftfreie Führung des Läufers in der Lagereinrichtung möglich.

Zum Lagern des Läufers weist die Lagerstelle wenigstens drei Führungsleisten auf, die jeweils in eine dafür vorgesehene Nut im Läufer eingreifen und von denen jeweils zwei in einem Winkel von größer 25° zueinander ausgerichtet sind. Die drei Führungsleisten ermöglichen es, dass die Lagerstelle für den Läufer gänzlich ohne eine zargenartige Lagerung auskommen kann. In dem Fall bildet lediglich die schmale Breite der drei Führungsleisten die maßgebliche charakteristische Länge und nicht etwa die Breite oder Höhe des Läufers.

Vorteilhafte Weiterbildungen der Erfindung sind den Unteransprüchen zu entnehmen, welche im Einzelnen vorteilhafte Möglichkeiten angeben, das oben erläuterte Konzept im Rahmen der Aufgabenstellung sowie hinsichtlich weiterer Vorteile zu realisieren.

Im Rahmen einer besonders bevorzugten konstruktiven Weiterbildung ist die Aussparung im Läufer durch wenigstens eine Nut gebildet. Diese Nut ist bevorzugt an die Dimensionen der Führungsleiste angepasst bzw. sind die Führungsleiste und die Nut derart ausgestaltet, dass die Führungsleiste einige Millimeter weit in den Läufer hineingreift.

In einer weiterbildenden Variante weist die Lagerstelle wenigstens vier Führungsleisten auf, die paarweise auf einander gegenüberliegenden Seiten der Lagereinrichtung angeordnet sind. Die vier Führungsleisten greifen bevorzugt in vier dafür vorgesehene Nuten im Läufer ein.

Die beiden Führungsleisten eines Paars sind bevorzugt in einem Winkel von etwa 90° zueinander ausgerichtet. Bei dieser Variante hat die Wärmeausdehnung einen abermals verminderten Einfluss auf die Führungseigenschaften der Lagereinrichtung. Zweckmäßigerweise ist die Lagereinrichtung zum Lagern des Läufers zwischen den einander gegenüberliegenden Seiten der Lagerstelle ausgestaltet. Dabei ist es bevorzugt, dass eine Führungsleiste des einen Paars und eine Führungsleiste des anderen Paars auf einer Läuferdiagonalen einander gegenüberliegend angeordnet sind.

Die Lagereinrichtung mit der wenigstens einen Führungsleiste eignet sich insbesondere für einen spatförmigen Läufer.

Im Rahmen einer weiteren besonders bevorzugten konstruktiven Weiterbildung ist die Lagereinrichtung in der Handwerkzeugmaschine für ein Lagern des Läufers in einer Bewegungsachse eines Werkzeuges der Handwerkzeugmaschine positioniert. Damit liegen Werkzeug und Läufer sowie eine zwischen diesen liegende mechanische Transmission in einer Bewegungsachse, so dass die Bewegungsrichtung des Läufers nicht umgelenkt werden muss. dies wirkt sich positiv auf den Wirkungsgrad der Handwerkzeugmaschine aus. Die Handwerkzeugmaschine ist beispielsweise eine Handwerkzeugmaschine mit einem elektropneumatischen (EP) Schlagwerk, wie ein Bohrhammer, bei dem das Werkzeug der Handwerkzeugmaschine vom Läufer angetrieben ist. Die Handwerkzeugmaschine kann auch eine Stichsäge oder irgendeine anderes Gerät sein, bei der eine oszillierende Linearbewegung des Läufers vorgesehen ist.

### Ausführungsbeispiele

Ausführungsbeispiele der Erfindung werden nun nachfolgend anhand der Zeichnung beschrieben.

Weitere Vorteile der Erfindung ergeben sich aus der nachfolgenden Beschreibung der bevorzugten Ausführungsbeispiele sowie anhand der Zeichnung; diese zeigt in schematischer Darstellung:
Fig. 1: eine Lagereinrichtung für einen Läufer gemäß dem Stand der Technik;
Fig. 2: einen Querschnitt eines Ausführungsbeispiels einer Lagereinrichtung gemäß dem Konzept der Erfindung; und
Fig. 3: ein Ausführungsbeispiel einer Handwerkzeugmaschine gemäß dem Konzept der Erfindung.

Anhand der schematischen Darstellung in Fig. 1 lassen sich die Nachteile einer Lagereinrichtung einer vorbekannten Handwerkzeugmaschine verdeutlichen: die charakteristische Länge I_{ch} erstreckt sich dort über die gesamte Breite bzw. die nicht näher bezeichnete gesamte Höhe des Läufers 20, da dieser durch zwei Zargen 12 einer Rahmenhalterung der vorbekannten Lagereinrichtung 10 an den Aussenseiten gelagert ist. Bisher gab es zwei Ansätze, ein Verklemmen des Läufers auszuschließen:
Ein erster Ansatz ist es, das Spiel großzügig zu dimensionieren, um ein Verklemmen ausschließen zu können. Da jedoch verschiedene Materialkombinationen eingesetzt werden und sich Bauteile auch unterschiedlich schnell erwärmen können, kann das erforderliche Spiel, in Abhängigkeit von der charakteristischen Länge, bei diesem Ansatz durchaus 0,3 mm und mehr betragen. Ein solch großes Spiel ist jedoch bei den mittlerweile recht engen Luftspalten in den Linearmotoren nicht mehr akzeptabel.

Ein zweiter Ansatz ist es, elastische Elemente vorzusehen, die Wärmeausdehnungen ausgleichen und das Spiel bei nahe Null zu halten. Die elastischen Elemente drücken dabei mit einer Kraft auf bewegliche Bauteile, wobei eine solche Kraft so dimensioniert sein muss, dass mehrere Bedingungen erfüllt sind, z.B. sollte ein seitliches Ausweichen des beweglichen Bauteiles zuverlässig verhindert werden; die Reibkräfte sollten so gering wie möglich sein; das Material der elastischen Elemente solltes weitestgehend frei von Verschleiß, Alterung etc. sein. Das Einhalten dieser Bedingungen ist zum einen nur mit Aufwand möglich und zum anderen ist gerade in Verbindung mit Magneten grundsätzlich von sehr hohen Kräften auszugehen, die eine besonders starre Ausführung der elastischen Elemente verlangen.

Das Konzept der Erfindung der Erfindung verfolgt dagegen einen vergleichsweise einfachen und dennoch besonders wirksamen konstruktiven Ansatz.

Fig. 2 zeigt die Lagereinrichtung 100 in einem Querschnitt gemäß dem Konzept der Erfindung. Die Lagereinrichtung 100 zum Lagern eines Läufers 600 ist beispielsweise Teil einer in Fig. 3 schematisch dargestellten Handwerkzeugmaschine 800.

Die Handwerkzeugmaschine 800 hat einen Linearmotor 700 mit einem spatförmigen Läufer 600 und eine Lagereinrichtung 100 zum Lagern des Läufers 600, die in Fig. 2 näher dargestellt ist. Wie darüberhinaus in Fig. 3 schematisch angedeutet, liegt der Läufer 600 in einer Bewegungsachse 210 eines Werkzeugs 200 der Handwerkzeugmaschine 800. Vorliegend ist der Läufer 600 über eine mechanische Kopplung 500 mit einem Erregerkolben 400 verbunden, der das Werkzeug 200 über eine mechanische Transmission 300 antreibt.

Weiter bezugnehmend auf Fig. 3 weist die Lagereinrichtung 100 eine Lagerstelle 150 auf und ist für ein Befestigen in der Handwerkzeugmaschine 800 ausgestaltet. Die Lagerstelle 150 hat vier diagonal zueinander angeordnete Führungsleisten 152, 154, 156, 158 auf. Diese sind paarweise auf zwei einander gegenüberliegenden Seiten der Lagereinrichtung 100 angeordnet und jeweils (152 und 154 bzw. 156 und 158) in einem Winkel von 90° zueinander ausgerichtet. Entsprechend weist der Läufer 600 eine Aussparung 650 vorliegend in Form von vier Nuten 652, 654, 656 und 658 auf, in die die vier Führungsleisten 152, 154, 156, 158 -praktisch zur Bildung einer Nut-Feder-Verbindung- mit vergleichsweise geringem Spiel eingreifen.

Grundsätzlich kann in einer hier nicht gezeigten Abwandlung und dem Prinzip der vorliegenden Ausführungsform folgend auch eine beliebig anders geformte Nut-Feder-Verbindung als die in Fig. 2 gezeigte zur Bildung einer Verbindung zwischen Aussparung des Läufers und Eingriff der Lagereinrichtung an einer Lagerstelle genutzt werden.

Wie links oben in Fig. 2 dargestellt, ergibt sich bei diesem Ausführungsbeispiel gemäß dem Konzept der Erfindung die maßgebliche charakteristische Länge I_{ch} durch die Breite einer Führungsleiste. Damit ist die charakteristische Länge um ein Vielfaches reduziert und damit in gleichem Maße der negative Einfluss einer absoluten Wärmeausdehnung.

## Patentansprüche

1. Handwerkzeugmaschine (800) mit einem einen Läufer (600) aufweisenden Linearmotor (700) und einer Lagereinrichtung (100), die eine Lagerstelle (150) zum Lagern des Läufers (600) aufweist und für ein Befestigen in der Handwerkzeugmaschine (800) ausgestaltet ist, wobei die Lagerstelle (150) wenigstens eine Führungsleiste (152; 154; 156; 158) aufweist, die in eine im Läufer (600) vorgesehene Aussparung (650) eingreift, **dadurch gekennzeichnet, dass** die Lagerstelle (150) wenigstens drei Führungsleisten (152, 154, 156) aufweist, von denen jeweils zwei in einem Winkel von größer 25° zueinander ausgerichtet sind.

2. Handwerkzeugmaschine (800) nach Anspruch 1, **dadurch gekennzeichnet, dass** die Aussparung (650) im Läufer (600) durch wenigstens eine Nut (652; 654; 656; 65B) gebildet ist.

3. Handwerkzeugmaschine (800) nach Anspruch 1 oder 2, **dadurch gekennzeichnet, dass** die Lagerstelle (150) wenigstens vier Führungsleisten (152, 154, 156, 158) aufweist, die paarweise auf einander gegenüberliegenden Seiten der Lagereinrichtung (100) angeordnet sind.

4. Handwerkzeugmaschine (800) nach Anspruch 3, **dadurch gekennzeichnet, dass** die beiden Führungsleisten eines Paars (152, 145; 156, 158) in einem Winkel von etwa 90° zueinander ausgerichtet sind.

5. Handwerkzeugmaschine (800) nach Anspruch 3 oder 4, **dadurch gekennzeichnet, dass** die Lagereinrichtung (100) zum Lagern des Läufers (600) zwischen den einander gegenüberliegenden Seiten der Lagereinrichtung (100) ausgestaltet ist.

6. Handwerkzeugmaschine (800) nach einem der Ansprüche 3 bis 5, **dadurch gekennzeichnet, dass** eine Führungsleiste (152; 154) des einen Paars und eine Führungsleiste (158; 156) des anderen Paars auf einer Läuferdiagonalen einander gegenüberliegend angeordnet sind.

7. Handwerkzeugmaschine (800) nach einem der vorstehenden Ansprüche, **dadurch gekennzeichnet, dass** der Läufer (600) spatförmig ist.

8. Handwerkzeugmaschine (800) nach einem der vorstehenden Ansprüche, **dadurch gekennzeichnet, dass** die Lagereinrichtung (100) in der Handwerkzeugmaschine (800) zum Lagern des Läufers (600) längs einer Bewegungsachse (210) eines Werkzeuges der Handwerkzeugmaschine (800) positioniert ist.

## Claims

1. Hand-held power tool (800) comprising a linear motor (700) having a rotor (600) and comprising a bearing device (100) having a bearing point (150) for supporting the rotor (600) and designed to be mounted in the hand-held power tool (800), the bearing point (150) having at least one guide bar (152; 154; 156; 158) engaging in a recess (650) provided in the rotor (600), **characterised in that** the bearing point (150) has at least three guide bars (152, 154, 156), two of which are aligned at an angle of more than 25° relative to one another.

2. Hand-held power tool (800) according to claim 1, **characterised in that** the recess (650) in the rotor (600) is formed by at least one groove (652; 654; 656; 658).

3. Hand-held power tool (800) according to claim 1 or claim 2, **characterised in that** the bearing point (150) has at least four guide bars (152, 154, 156, 158) arranged in pairs on opposing sides of the bearing device (100).

4. Hand-held power tool (800) according to claim 3, **characterised in that** the two guide bars of one pair (152, 154; 156, 158) are aligned at an angle of approximately 90° relative to one another.

5. Hand-held power tool (800) according to claim 3 or claim 4, **characterised in that** the bearing device (100) is designed to support the rotor (600) between the opposing sides of the bearing device (100).

6. Hand-held power tool (800) according to one of claims 3 to 5, **characterised in that** one guide bar (152; 154) of one pair and one guide bar (158; 156) of the other pair are arranged opposite one another on a rotor diagonal.

7. Hand-held power tool (800) according to one of the preceding claims, **characterised in that** the rotor (600) is parallelepipedal.

8. Hand-held power tool (800) according to one of the preceding claims, **characterised in that** the bearing device (100) is positioned in the hand-held power tool (800) in order to support the rotor (600) along an axis of motion (210) of a tool of the hand-held power tool (800).

## Revendications

1. Machine-outil manuelle (800) ayant un moteur linéaire (700) comportant un rotor (600), et un dispositif de support (100) comportant un point d'appui (150) pour supporter le rotor (600) et conçu pour être fixé dans la machine-outil manuelle (800), dans laquelle le point d'appui (150) comporte au moins une barrette de guidage (152 ; 154 ; 156 ; 158) qui s'engage dans un évidement (650) prévu dans le rotor (600), **caractérisée en ce que** le point d'appui (150) comporte au moins trois barrettes de guidage (152, 154, 156) dont deux sont respectivement orientées à un angle supérieur à 25° l'une par rapport à l'autre.

2. Machine-outil manuelle (800) selon la revendication 1, **caractérisée en ce que** l'évidement (650) est formé dans le rotor (600) par au moins une gorge (652 ; 654 ; 656 ; 658).

3. Machine-outil manuelle (800) selon la revendication 1 ou 2, **caractérisée en ce que** le point d'appui (150) comporte au moins quatre barrettes de guidage (152, 154, 156, 158) qui sont agencées par paire sur des côtés opposés l'un à l'autre du dispositif de support (100).

4. Machine-outil manuelle (800) selon la revendication 3, **caractérisée en ce que** les deux barrettes de guidage d'une paire (152, 154 ; 156, 158) sont alignées à un angle d'environ 90° l'une par rapport à l'autre.

5. Machine-outil manuelle (800) selon la revendication 3 ou 4, **caractérisée en ce que** le dispositif de support (100) destiné à supporter le rotor (600) est agencé entre les côtés opposés l'un à l'autre du dispositif de support (100).

6. Machine-outil manuelle (800) selon l'une des revendications 3 à 5, **caractérisée en ce qu'**une barrette de guidage (152 ; 154) d'une paire et une barrette de guidage (158 ; 156) de l'autre paire sont agencées de manière opposée l'une à l'autre sur une diagonale de rotor.

7. Machine-outil manuelle (800) selon l'une des revendications précédentes, **caractérisée en ce que** le rotor (600) est en forme de parallélépipède.

8. Machine-outil manuelle (800) selon l'une des revendications précédentes, **caractérisée en ce que** le dispositif de support (100) dans la machine-outil manuelle (800) destiné à supporter le rotor (600) est positionné le long d'un axe de mouvement (210) d'un outil de la machine-outil manuelle (800).
